# EUROPÄISCHE PATENTSCHRIFT

(11) **EP 1 265 577 B1**
(45) Veröffentlichungstag und Bekanntmachung des Hinweises auf die Patenterteilung: **26.11.2003**
(21) Anmeldenummer: 01925498.6
(22) Anmeldetag: 22.03.2001
(51) Int. Cl.: A61G 15/12

(54) **MEDIZINISCHER ODER DENTALMEDIZINISCHER BEHANDLUNGSSTUHL**
MEDICAL OR DENTAL TREATMENT CHAIR
FAUTEUIL DE TRAITEMENT POUR SOINS MEDICAUX OU DENTAIRES

(30) Priorität: 22.03.2000 DE 10014063
(43) Veröffentlichungstag der Anmeldung: 18.12.2002
(73) Patentinhaber: Kaltenbach & Voigt GmbH & Co. KG, 88400 Biberach/Riss (DE)
(72) Erfinder: HUMMLER, Georg, 88400 Biberach-Ringschnait (DE); VON BANK, Reinhold, 88433 Schemmerhofen (DE); RAPP, Karlheinz, 88441 Mittelbiberach (DE)
(74) Vertreter: Schmidt-Evers, Jürgen, Dipl.-Ing.
(86) Internationale Anmeldenummer: EP0103270
(87) Internationale Veröffentlichungsnummer: WO01070169

(56) Entgegenhaltungen:
- EP-A- 0 673 634
- DE-A- 2 932 345
- DE-A- 3 611 282
- FR-A- 2 122 163
- US-A- 5 730 497

## Beschreibung

Die Erfindung bezieht sich auf einen medizinischen oder dentalmedizinischen Behandlungsstuhl mit einer Kopfstütze, die unter Berücksichtigung unterschiedlicher Behandlungen des Patienten einstellbar ist.

Es ist bekannt, für eine solche Einstellung wenigstens einen motorischen Antrieb vorzusehen, der der Kopfstütze zugeordnet ist. Bei einem motorischen Antrieb ist die Kopfstütze in der eingestellten Stellung aufgrund der Selbsthemmung des motorischen Antriebs gegen eine ungewollte Verstellung positioniert. Zwecks Verringerung des maschinellen Aufwandes sind aber auch manuell verstellbare Einstellvorrichtungen für die Kopfstütze entwickelt worden. Hierbei ist es erforderlich, die Kopfstütze in der jeweils eingestellten Position durch eine Feststellvorrichtung gegen eine ungewollte Verstellung zu positionieren. Zum Stand der Technik wird verwiesen auf DE 82 07 541 U1, DE 296 20 801 U1, EP 0 701 806 A1 und EP 0 673 633 A2.

Ein Behandlungsstuhl der im Oberbegriff des Anspruches 1 angegebenen Art ist in der DE 29 32 345 A1 beschrieben. Bei diesem bekannten Behandlungsstuhl ist eine Kopfstütze in mittlerer Position durch ein Basisgelenk mit dem freien Ende eines teleskopierbaren Stützteils verbunden, das an seinem anderen Ende durch ein Gelenk schwenkbar mit einer Rückenlehne eines Behandlungsstuhls verbunden ist. Zum Verschwenken des teleskopierbaren Stützteils in seinem Basisgelenk ist eine Kolben-Zylinder-Einheit vorgesehen, die in einem radialen Abstand vom Basisgelenk an der Rückenlehne angelenkt ist und mit ihrem anderen Ende am vorderen Ende des teleskopierbaren Stützteils gelenkig angreift. Dem teleskopierbaren Stützteil ist eine Verrastungsvorrichtung zugeordnet, die es ermöglicht, die Teleskopteile wahlweise an einander zu verrasten oder freizugeben. Mit einer zweiten Verrastungsvorrichtung läßt sich das Basisgelenk wahlweise verstarren oder freigeben. Bei diesem bekannten Behandlungsstuhl ist es möglich, je nach Einschaltung der ersten oder zweiten Verrastungsvorrichtung die Kopfstütze durch eine entsprechende Beaufschlagung der Kolben-Zylindeeinheit aus- oder einzufahren oder um die Gelenkachse des Basisgelenks zu schwenken, wobei die Kopfstütze selbst in dem sie mit dem teleskopierbaren Stützteil verbindenden Gelenk frei schwenkbar ist. Diese bekannte Ausgestaltung ist aufwendig und zwar sowohl bezüglich des Bauaufwandes als auch des Bedienungsaufwandes. Außerdem ist die Stützfunktion unbefriedigend.

Der Erfindung liegt die Aufgabe zugrunde, bei einem Behandlungsstuhl nach dem Oberbegriff des Anspruches 1 die Stützfunktion zu verbessern. Außerdem soll eine einfache Bauweise und Bedienbarkeit erreicht werden.

Diese Aufgabe wird durch die Merkmale des Anspruches 1 gelöst. Vorteilhafte Weiterbildungen der Erfindung sind in den Unteransprüchen beschrieben.

Bei der erfindungsgemäßen Ausgestaltung ist sowohl der Zwischenhebel als auch der Kopfstützenhebel jeweils durch den zugehörigen Verstellmotor gezielt einstellbar, wobei der Kopfstützenhebel bei Gewährleistung eines großen Verstellbereichs eine stabile Position einnimmt. Aufgrund der Positionierung des Kopfstützenhebels im gesamten großen Verstellbereich wird die Abstützungssicherheit für den Patienten verbessert. Die Einstellung der Kopfstütze kann durch ein Einschalten der Verstellmotoren nacheinander oder gleichzeitig erfolgen. Im letzteren Fall läßt sich auch die Einstellzeit beträchtlich reduzieren.

Für die erfindungsgemäße Ausgestaltung eignen sich Verstellmotoren länglicher bzw. stangenförmiger Bauweise besonders gut, da sie sich bei kleiner und raumgünstiger Bauweise an den zugehörigen Hebel anbauen oder integrieren lassen. Hierdurch läßt sich der Verstellbereich des Kopfstützenhebels besser ausnutzen und somit vergrößern. Es eignen sich linear wirksame Verstellmotoren, die mit ihrem einen Ende in einem Wirkabstand von der Schwenkachse des zugehörigen Schwenkgelenks gelenkig an dem einen Gelenkteil und am anderen Gelenkteil angreifen bzw. abgestützt sind. Der Bedienungsaufwand zum Verstellen des Kopfstützenpolsters ist gering, da die Bedienungsperson lediglich ein jeweils zugehöriges Steuerelement oder ein gemeinsames Steuerelement zu betätigen braucht, um den gewünschten oder die Verstellmotoren ein- oder abzuschalten. Es ist auch möglich, eine zugehörige Steuereinrichtung so auszubilden, daß bestimmte Stützstellungen des Kopfstützenpolsters nach Einschaltung des bzw. der Verstellmotoren selbsttätig nach einem Programm verstellt werden. Hierdurch wird der Bedienungsaufwand noch weiter verringert. Besonders vorteilhaft ist es, wenn die Steuereinrichtung so ausgebildet ist, daß die Bedienungsperson die Steuereinrichtung so steuern kann, daß ein individuelles Verstellen des Kopfstützenpolsters durch eine entsprechende Ansteuerung durch die Bedienungsperson oder ein Verstellen des Kopfstützenpolsters nach einem Programm möglich ist.

Eine Weiterbildung der Erfindung gemäß Anspruch 8 bezweckt, einen Behandlungsstuhl hinsichtlich seiner Eignung für Kinder zu verbessern.

Bei der Ausgestaltung nach Anspruch 8 läßt sich die Kopfstütze in eine Position verstellen, in der sie eine weitgehend übergangsfreie Fortsetzung des Schalengrundes des Rückenteils bildet. Diese Position zeichnet sich als besonders vorteilhafte Kinderstellung aus, die sich nicht nur bezüglich ihres geringen Abstands vom Sitzteil, sondern auch wegen ihrer fluchtenden Lage bezüglich der Rückenlehne für Kinder gut eignet und eine vorteilhafte und sichere Abstützung des Kinderkopfes gewährleistet. Dabei kann die Stützfläche der Kopfstütze ebenfalls muldenförmig geformt sein, wobei sie sich in dieser Form nicht über ihre gesamte Länge erstrecken muß. Die muldenförmige Form der Stütxfläche braucht sich nur über eine dem Rückenteil zugewandte Teillänge der Kopfstütze erstrecken. In dem dem Rückenteil abgewandten Endbereich der Kopfstütze kann die Mulde durch einen querverlaufenden, insbesondere gerundeten Wulst begrenzt sein, in dem die Mulde vorzugsweise schräg oder gerundet übergeht.

Nachfolgend werden die Erfindung und weitere durch sie erzielbare Vorteile anhand von bevorzugten Ausgestaltungen näher erläutert. Es zeigt
- Fig. 1: einen erfindungsgemäßen Behandlungsstuhl in der Seitenansicht;
- Fig. 2: ein Rückenteil bzw. eine Rückenlehne und eine Kopfstütze des Behandlungsstuhls in perspektivischer Ansicht von oben;
- Fig. 3: die Kopfstütze des Behandlungsstuhls in vergrößerter Darstellung in der Seitenansicht;
- Fig. 4: die Kopfstütze in einer etwas vergrößerten Darstellung und in ihrer ausgeschwenkten Stützstellung.

Die Hauptteile des in seiner Gesamtheit mit 1 bezeichneten ärztlichen oder zahnärztlichen Behandlungsstuhls sind ein in seiner vertikalen Längsmittelebene E vorzugsweise lageeinstellbares Sitzteil 2 mit einer Beinstütze 3, eine Rückenlehne 4, die am hinteren Ende des Sitzteils 2 durch ein Rückenlehnengelenk 5 mit einer horizontalen, sich quer zum Behandlungsstuhl 1 erstreckenden Gelenkachse mit dem Sitzteil 2 verbunden ist und durch eine im einzelnen nicht dargestellte erste Einstellvorrichtung um die Gelenkachse zwischen einer aufrechten Sitzposition und einer etwa horizontalen Liegeposition verstellbar und in der jeweiligen Verstellposition durch eine erste Feststellvorrichtung feststellbar ist, und eine Kopfstütze 7 mit einem Basiskörper 8, die mittels einer oder zwei in Längsrichtung der Rückenlehne 4 verlaufenden, ein Trägerteil bildenden Tragstangen 9 an der Rückenlehne 4 verstellbar gelagert ist. Mit 12 ist ein verstellbarer erster Träger für Behandlungsinstrumente 13 bezeichnet, die hauptsächlich vom Zahnarzt benutzt werden, und mit 14 ist ein verstellbarer zweiter Träger für Behandlungsinstrumente 15 bezeichnet, die hauptsächlich von einer Hilfsperson benutzt werden.

Die sich in der Längsrichtung der Rückenlehne 4 erstreckenden Tragstangen 9, die verstellbar mit der Rückenlehne 4 verbunden sind, bilden ein Kopfstützen-Trägerteil 16. An diesem ist die Kopfstütze 7 durch eine Schwenkvorrichtung 17 in der vertikalen Längsmittelebene E des Behandlungsstuhls 1 verstellbar und in der jeweiligen Schwenkposition durch eine in ihrer Gesamtheit mit 19 bezeichnete zweite Feststellvorrichtung feststellbar gehalten, um die Kopfstütze 7 mit einem an ihrer Vorder- bzw. Oberseite angeordneten Polster 21 in einer gewünschten Stützposition bezüglich des Kopfes eines Patienten einzustellen.

Die Rückenlehne 4 besteht aus einem Rückenbasisteil 4a, das durch nur in Fig. 1 dargestellte Gelenkteile 5a mit dem Rückenlehnengelenk 5 verbunden ist, und einem Rückenlehnenteil 4b, das mit einem vorzugsweise schalenförmigen Rückenlehnenpolster 4c gesetzt ist. Zwischen dem Rückenbasisteil 4a und dem Rückenlehnenteil 4b ist eine andeutungsweise dargestellte Führung 6 ausgebildet, in der das Rückenlehnenteil 4b in der Längsrichtung der Rückenlehne 4 hin und her verschiebbar am Rückenbasisteil 4a gelagert ist. Zum Verstellen ist ein erster Verstellmotor M1 vorzugsweise in stabförmiger Bauweise vorgesehen, der mit seinem einen, hier dem Rückenlehnengelenk 5 zugewandten Ende am Rückenbasisteil 4a abgestützt ist und mit seinem anderen, hier dem Rückenlehnengelenk 5 abgewandten Ende am Rückenlehnenteil 4b angreift. Zur Verbindung des Verstellmotors M1 mit dem Rückenbasisteil 4a und dem Rückenlehnenteil 4b sind an diesen Teilen befestigte Lagerteile L1, L2 vorgesehen. Der Verstellmotor M1 weist vorzugsweise einen Elektromotor E1 auf, dem ein seine Drehbewegung in eine Längsbewegung umwandelndes Getriebe G1 zugeordnet ist. Hierbei handelt es sich vorzugsweise um einen Spindeltrieb, dessen Spindel mit S1 bezeichnet ist. Zwischen dem Elektromotor E und dem Getriebe G1 kann ein Untersetzungsgetriebe G1a vorgesehen sein.

Das Trägerteil 16 ist in einer im Rückenlehnenteil 4b angeordneten zweiten, in der Längsrichtung der Rückenlehne 4 gerichteten Längsführung 11 durch einen zweiten Verstellmotor M2 hin und her schiebbar gelagert. Das Trägerteil 16 ist vorzugsweise durch einen quer zur vertikalen Längsmittelebene des Behandlungsstuhls 1 angeordneten flachen Schieber gebildet, um eine flache Bauweise der Rückenlehne 4 zu gewährleisten. Der erste Verstellmotor M1 befindet sich auf der einen Seite neben dem Trägerteil 16, während der zweite Verstellmotor M2 auf der anderen Seite neben dem Trägerteil 16 angeordnet ist. Auch der zweite Verstellmotor M2 ist von stabförmiger bzw. länglicher Bauweise, und er weist vorzugsweise einen Elektromotor E2 auf, der durch ein seine Drehbewegung in eine geradlinige Bewegung umwandelndes Getriebe G2 mit dem Trägerteil 16 verbunden ist. Das Umwandlungsgetriebe G2 ist beim Ausführungsbeispiel ebenfalls durch einen Spindeltrieb gebildet, dessen Spindel mit S2 bezeichnet ist.

Die Längsführung 11 für das Trägerteil 16 ist durch zwei seitlich neben dem Trägerteil 16 längs angeordnete Führungsstangen 11a, 11b gebildet, auf denen das Trägerteil 16 mit an ihm seitlich befestigten Laufbuchsen 11c, 11d gehalten und geführt ist. Beim Ausführungsbeispiel ist die den zweiten Verstellmotor M2 nahe angeordnete Führungsstange 11b als Spindel S2 ausgebildet, die in Schraubverbindung mit der als Spindelmotor ausgebildeten Laufbuchse 11d steht. Die Verstellmotoren M1, M2 sind außen von den Laufbuchsen 11c, 11d angeordnet. Der zweite Verstellmotor M2 ist durch einen Riementrieb, insbesondere Zahnriementrieb mit der Spindel S2 verbunden.

Die Schwenkvorrichtung 17 weist einen Zwischenhebel 23 auf, der an seinem einen Ende durch ein erstes Gelenk 24 mit dem Trägerteil 16 in der vertikalen Längsmittelebene schwenkbar verbunden ist und der an seinem anderen Ende durch ein zweites Gelenk 25 mit einem Kopfstützenhebel 27 in der vertikalen Längsmittelebene schwenkbar verbunden ist. Der Zwischenhebel 23 erstreckt sich vom ersten Gelenk 24 in einem zugeordneten Schwenkbereich im wesentlichen in die der Rückenlehne 4 abgewandte Richtung. Der Kopfstützenhebel 27 befindet sich auf der dem Kopf des auf dem Behandlungsstuhl 1 befindlichen Patienten zugewandten Seite des Zwischenhebels 23, wobei der Zwischenhebel 23 und der Kopfstützenhebel 27 in sich aus den Figuren ergebenden Schwenkbereichen schwenkbar sind, in denen sie sich parallel zueinander erstrecken oder einen kleinen spitzen Winkel zwischen sich einschließen, der in Richtung auf die Rückenlehne 4 offen ist (Fig.1 und 3) oder einen größeren, zur Rückenlehne 4 hin offenen spitzen Winkel einschließen (Fig. 4). Das zweite Gelenk 25 ist vorzugsweise am hinteren Ende des Kopfstützenhebels 27 angeordnet, so daß dieser sich in diesem Fall vom zweiten Gelenk 25 in Richtung auf die Rückenlehne 4 erstreckt und somit die der Rückenlehne 4 abgewandten Enden der Hebel 23, 27 etwa miteinander abschließen. Das Rückenlehnenpolster 21 befindet sich auf der den Zwischenhebel 23 abgewandten Seite des Kopfstützenhebels 27.

Der Zwischenhebel 23 und der Kopfstützenhebel 27 ist jeweils ein sog. Breithebel, d.h., er besteht aus zwei einen horizontalen Abstand voneinander aufweisenden und hochkant angeordneten Hebelstegen 23a, 27a, von denen der Zwischenhebel 23 oder beide Hebel durch eine vorzugsweise am oberen Rand angeordnete Traverse 23b zu einem starren Hebelbauteil stabilisiert sind, wobei die Enden der Hebelstege 23a sich frei abstehend von der Traverse 23b erstrecken können. Die Hebelstege 27a des Kopfstützenhebels 27 können durch ein plattenförmiges Basisteil des das Kopfstützenpolster 21 tragenden Basisteils stabilisiert sein, das am Kopfstützenhebel 27 vorzugsweise lösbar befestigt ist, insbesondere durch manuelle Druck- und Zugausübung an- bzw. abclipsbar ist. Hierzu können eine oder mehrere Druckknopfverbindungen dienen, die aus Vereinfachungsgründen nicht dargestellt sind.

Der Zwischenhebel 23 ist durch einen zwischen diesem und dem Trägerteil 16 wirksamen dritten Verstellmotor M3 im ersten Gelenk 24 wahlweise hin und her schwenkbar. Der Kopfstützenhebel 27 ist durch einen zwischen ihm und dem Zwischenhebel 23 wirksamen vierten Verstellmotor M4 im zweiten Gelenk 25 wahlweise hin und her schwenkbar. Die Verstellmotoren M3, M4, weisen vorzugsweise eine längliche bzw. stabförmige Bauform auf, die in ihrer Längsrichtung linear wirksam ist und Schub- und Zugstangen bilden, deren Längsrichtung im wesentlichen in der Längsrichtung des zugehörigen Hebels 23,27 gerichtet ist. Der dem Zwischenhebel 23 zugeordnete Verstellmotor M3 ist bezüglich der Gelenkachse 24a des Gelenks 24 um das Versatzmaß V1 quer versetzt am Trägerteil 16 in der Schwenkebene schwenkbar abgestützt, wobei sein anderes Ende in einem größeren Wirkabstand vom Gelenk 24 ebenfalls schwenkbar am Zwischenhebel 23 angreift, vorzugsweise im zweiten Gelenk 25. Das Versatzmaß V1 ist vorzugsweise zur dem Kopfstützenlenker 27 abgewandten Seite gerichtet. Der dem Kopfstützenlenker 27 zugeordnete Verstellmotor M4 ist bezüglich der Gelenkachse 25a des zweiten Gelenks 25 um das Versatzmaß V2 quer versetzt am Zwischenhebel 23 gelenkig abgestützt, wobei sein anderes Ende in einem größeren Wirkabstand vom Gelenk 25 gelenkig mit dem Kopfstützenhebel 27 verbunden ist, vorzugsweise in dessen der Rückenlehne 4 zugewandten Endbereich. Der Kopfstützenhebel 27 ist vorzugsweise ein winkelförmiger Hebel mit einem querverlaufenden Hebelarm 27c, der in seinem dem zweiten Gelenk 25 zugeordneten Endbereich zur dem Zwischenhebel 23 zugewandten Seite hin winkelförmig oder gekrümmt absteht und an seinem freien Ende im zweiten Gelenk 25 mit dem Zwischenhebel 23 verbunden ist. Der Zwischenhebel 23 weist in seinem dem zweiten Gelenk 25 zugewandten Endbereich einen quer abstehenden Hebelarm 23c auf, der sich zur dem Kopfstützenpolster 21 zugewandten Seite hin erstreckt und gelenkig mit dem zugehörigen Ende des Verstellmotors M4 verbunden ist. Die Verbindungsstellen für die Verstellmotoren M3 , M4 sind vorzugsweise durch Gelenke 31,32,33 mit Gelenkbolzen gebildet, die jeweils ein Gelenkteil der miteinander verbindenden Teile in Gelenkaugen durchfassen. Beim Ausführungsbeispiel mit vorbeschriebenen Breithebeln sind jeweils zwei einen Querabstand voneinander aufweisende Hebelarme 23c, 27c vorhanden, die durch Verlängerungen der Hebelstege 23a, 27a gebildet sein können. Die Verstellmotoren M3, M4 sind vorzugsweise zwischen den Hebelstegen 23a, 27a angeordnet, wodurch sich eine schmale bzw. niedrige Bauweise erreichen läßt. Die Länge der Verstellmotoren M3, M4 kann im wesentlichen der Länge der Hebel 23,27 entsprechen.

Die Verstellmotoren M3, M4 können durch hydraulische oder pneumatische Kolben-Zylinder-Einheiten gebildet sein oder Elektromotoren E3, E4 aufweisen, denen jeweils ein ihre Drehbewegung in eine längsgerichtete Bewegung umwandelndes Getriebe G3, G4 zugeordnet ist, vorzugsweise ein Spindeltrieb, dessen Spindel S3, S4 ein Teil der beiden teleskopierbaren Verstellmotorteile bilden kann.

Zur Einschaltung und Abschaltung der Verstellmotoren M1 bis M4 ist jeweils ein nicht dargestelltes Schaltelement zugeordnet, z.B. an einem Steuergerät oder Fußschalter, mit dem die Bedienungsperson die Verstellmotoren M3, M4 wahlweise ein- und ausschalten kann. Z.B. für eine von der Bedienungsperson individuell steuerbare Verstellung oder für eine Stellung nach einem vorbestimmten Programm.

Die Kopfstütze 7 weist eine quer zur Schwenkebene schalen- bzw. muldenförmige Kopfstützfläche 34 auf, die sich zumindest auf einem der Rückenlehne 4 zugewandten Längsabschnitt im wesentlichen gerade erstreckt. Im der Rückenlehne 4 abewandten Bereich kann die Kopfstützfläche 34 auslaufen, wodurch ein im zugehörigen Endbereich angeordneter Querwulst 35 des Polsters 21 gebildet sein kann.

Die Kopfstütze 7 kann in eine in Fig. 3 dargestellte Kinderstellung verstellt werden, in der das Kopfstützenpolster 21 direkt oder nahe an das Rückenlehnenpolster 4c geschoben ist. In dieser Stellung fluchtet die Kopfstützfläche 34 im wesentlichen mit dem Schalengrund bzw. mit der Rückenstützfläche 36 der Rückenlehne 4. Dabei bildet die Kopfstützfläche 34 eine weitgehend übergangsfreie Fortsetzung des Schalengrundes der Rückenlehne 4, die quer zur Schwenkebene vorzugsweise ebenfalls im Sinne einer Schale muldenförmig ausgebildet ist. In dieser Kinderstellung fluchten der Schalengrund der Rückenlehne 4 und der Schalengrund der Kopfstütze 7 miteinander, wodurch der Kopf eines auf dem Behandlungsstuhl befindlichen Kindes vorteilhaft gestützt wird. Zum einen aufgrund der sich wenigstens über einen Längsabschnitt gerade erstreckenden Kopfstützfläche 34 und zum anderen aufgrund der Einstellung des Abstandes des Rückenflächenteils 4b vom Rückenlehnengelenk 5 läßt sich auch bei unterschiedlich großen Kindern eine vorteilhafte Abstützung des Kopfes erreichen.

Die Rückenlehne 4 weist an ihrem freien Ende vorzugsweise eine Ausnehmung 37 auf, in die die Kopfstütze 7 hinein bewegbar ist, insbesondere für die Kinderstellung.s

Durch die vier Verstellmotoren M1 bis M4 kann jede beliebige, vom Zahnarzt geforderte Stellung bei allen erforderlichen Behandlungsarten erreicht werden. Somit ist es möglich, für verschiedene Behandlungsarten und verschiedene Personen die ideale Einstellung des Behandlungsstuhls 1 zu erreichen. Die Kinderstellung gemäß Fig. 3 und eine erhöhte Rundrückenstellung kann somit motorisch eingestellt werden.

Durch eine Programmsteuerung sind die Verstellmotoren so programmiert, daß die Kopfstützenbewegungen und die Bewegung der Rückenlehne 4 den anatomischen Bewegungen des Patienten angepaßt sind. D.h., daß zeitweise zwei, drei oder vier Vertellmotoren gleichzeitig arbeiten und unterschiedliche Bewegungsschritte ausführen.

Alle vier Bewegungen, zwei Schwenkbewegungen und zwei Längsbewegungen, sind über Wegaufnehmer mit der Steuerung verbunden. Dadurch wird es möglich, Patientendaten für die Lagerung auf dem Patientenstuhl elektronisch zu erfassen, abzuspeichern und beim nächsten Patientenbesuch wieder abzurufen.

Wird durch die Programmsteuerung die gewünschte ergonomisch ideale Kopflagerung nicht erreicht, kann durch einen Schalter jeder der vier Verstellmotoren einzeln aktiviert werden und somit die ideale Kopf-/Rückenlagerung erreicht werden.

## Patentansprüche

1. Medizinischer oder dentalmedizinischer Behandlungsstuhl (1) mit
einem Sitzteil (2),
einem Rückenteil (4),
einem an dem Rückenteil (4) angeordneten Trägerteil (16),
einem Zwischenhebel (23), der mit seinem einen Ende schwenkbar mit dem Trägerteil (16) verbunden ist,
einem Kopfstützenhebel (27), der mit seinem einen Ende schwenkbar mit dem anderen Ende des Zwischenhebels (23) verbunden ist und ein Kopfstützenpolster (21) trägt,
und einem Zwischenhebel-Verstellmotor (M3), der zwischen dem Trägerteil (16) und dem Zwischenhebel (23) wirksam ist,
**gekennzeichnet durch**
einen Kopfstützenhebel-Verstellmotor (M4), der zwischen dem Zwischenhebel (23) und dem Kopfstützenhebel (27) wirksam ist.

2. Medizinischer oder dentalmedizinischer Behandlungsstuhl nach Anspruch 1,
**dadurch gekennzeichnet,**
**daß** die Verstellmotoren (M3, M4) linear wirksame Verstellmotoren sind, wobei der Zwischenhebel-Verstellmotor (M3) in einem Wirkabstand (V1) vom ersten Gelenk (24) jeweils gelenkig am Trägerteil (16) abgestützt ist und am Zwischenhebel (23) angreift und der Kopfstützenhebel-Verstellmotor (M4) in einem Wirkabstand (V2) vom zweiten Gelenk (25) jeweils gelenkig am Zwischenhebel (23) abgestützt ist und am Kopfstützenhebel (27) angreift.

3. Medizinischer oder dentalmedizinischer Behandlungsstuhl nach Anspruch 2,
**dadurch gekennzeichnet,**
**daß** der Zwischenhebel-Verstellmotor (M3) im zweiten Gelenk (25) angreift.

4. Medizinischer oder dentalmedizinischer Behandlungsstuhl nach Anspruch 2 oder 3,
**dadurch gekennzeichnet,**
**daß** der Kopfstützenhebel-Verstellmotor (M4) an einem Querarm (23c) des Zwischenhebels (23) angreift, wobei der Querarm (23c) im dem zweiten Gelenk (25) zugewandten Endbereich des Zwischenhebels (23) vorzugsweise zu der dem Kopfstützenhebel (27) zugewandten Seite absteht.

5. Medizinischer oder dentalmedizinischer Behandlungsstuhl nach einem der vorherigen Ansprüche,
**dadurch gekennzeichnet,**
**daß** der Kopfstützenhebel (27) mit einem Querarm (27c) winkelförmig geformt ist, der im dem zweiten Gelenk (25) zugewandten Endbereich zur dem Zwischenhebel (23) zugewandten Seite hin absteht, z.B. winkelförmig oder gekrümmt absteht.

6. Medizinischer oder dentalmedizinischer Behandlungsstuhl nach einem der vorherigen Ansprüche,
**dadurch gekennzeichnet,**
**daß** die Verbindungsstellen zwischen den Verstellmotoren (M3, M4) und den Hebeln (23,27) durch Gelenke (25,31,32,33) gebildet sind, vorzugsweise mit Gelenkbolzen, die zugehörige Gelenkaugen durchfassen.

7. Medizinischer oder dentalmedizinischer Behandlungsstuhl nach einem der vorherigen Ansprüche,
**dadurch gekennzeichnet,**
**daß** die Hebel (23,27) jeweils wenigstens zwei Hebelstege (23a,27a) in einem Querabstand voneinander aufweisen, die durch eine Quertraverse (23b,27b) miteinander verbunden sind.

8. Medizinischer oder dentalmedizinischer Behandlungsstuhl nach einem der vorherigen Ansprüche
**dadurch gekennzeichnet,**
**daß** die Kopfstütze (7) so verstellbar ist, daß ein fluchtender Übergang vom Kopfstützenpolster zum Rückenlehnenpolster vorhanden ist, wenn das Kopfstützenpolster (21) direkt oder nahe an das Rückenlehnenpolster geschoben ist.

9. Medizinischer oder dentalmedizinischer Behandlungsstuhl nach Anspruch 8,
**dadurch gekennzeichnet,**
**daß** das Rückenteil (4) an seinem freien Ende eine Ausnehmung aufweist, in die die Kopfstütze (7) schiebbar ist.

## Claims

1. Medical or dental treatment chair (1) having
a seat part (2),
a back part (4),
a carrier part (16) arranged on the back part (4),
an intermediate lever (23) which with its one end is pivotably connected with the carrier part (16),
a head support lever (27) which with its one end is pivotably connected to the other end of the intermediate lever (23) and carries a head support pad (21),
and an intermediate lever adjustment motor (M3) which is effective between the carrier part (16) and the intermediate lever (23),
**characterized by**
a head support lever adjustment motor (M4) which is effective between the intermediate lever (23) and the head support lever (27).

2. Medical or dental treatment chair according to claim 1, in that,
**characterized in that**,
the adjustment motors (M3, M4) are linearly acting adjustment motors, whereby the intermediate lever adjustment motor (M3) is supported on the carrier part (16) in each case jointedly at a working spacing (V1) from the first joint (24) and engages on the intermediate lever (23), and the head support lever adjustment motor (M4) is in each case jointedly supported on the intermediate lever (23) at a working distance (V2) from the second joint (25) and engages on the head support lever (27).

3. Medical or dental treatment chair according to claim 2,
**characterized in that**,
the intermediate lever adjustment motor (M3) engages in the second joint (25).

4. Medical or dental treatment chair according to claim 2 or 3,
**characterized in that**,
the head support lever adjustment motor (M4) engages on a transverse arm (23c) of the intermediate lever (23), whereby the transverse arm (23c) stands up, preferably to the side towards the head support lever (27), in an end region of the intermediate lever (23c) towards the second joint (25).

5. Medical or dental treatment chair according to any preceding claim,
**characterized in that**,
the head support lever (27) is formed with a transverse arm (27c) to be angle shaped, which transverse arm stands up to the side towards the intermediate lever (23) in the end region towards the second joint (25), e.g. stands up in an angled or curved manner.

6. Medical or dental treatment chair according to any preceding claim,
**characterized in that**,
the connection points between the adjustment motors (M3, M4) and the levers (23, 27) are formed by means of joints (25, 31, 32, 33) preferably having joint bolts which pass through associated joint eyes.

7. Medical or dental treatment chair according to any preceding claim,
**characterized in that**,
the levers (23, 27) each have at least two lever webs (23a, 27a) at a transverse spacing from one another, which are connected with one another by means of a transverse part (23b, 27b).

8. Medical or dental treatment chair according to any preceding claim
**characterized in that**,
the head support (7) is so adjustable that an aligned transition from the head support pad to the backrest pad is present when the head support pad (21) is pushed directly or nearly onto the backrest pad.

9. Medical or dental treatment chair according to claim 8,
**characterized in that**,
the back part (4) has at its free end a recess into which the head support (7) can be pushed.

## Revendications

1. Fauteuil de traitement pour soins médicaux ou dentaires (1) comportant
une assise (2)
un dossier (4)
un élément porteur (16) placé sur le dossier (4)
un levier intermédiaire (23) dont l'une des extrémités est reliée à l'élément porteur (16) de manière à basculer,
un levier d'appui-tête (27) dont l'une des extrémités est reliée à l'autre extrémité du levier intermédiaire (23) de manière à basculer et qui porte un coussin d'appui-tête (21),
et un servomoteur de levier intermédiaire (M3) qui agit entre l'élément porteur (16) et le levier intermédiaire (23),
**caractérisé par**
un servomoteur de levier d'appui-tête (M4) qui agit entre le levier intermédiaire (23) et le levier d'appui-tête (27).

2. Fauteuil de traitement pour soins médicaux ou dentaires selon la revendication 1,
**caractérisé en ce que**
les servomoteurs (M3, M4) sont des servomoteurs à action linéaire, le servomoteur de levier intermédiaire (M3) s'appuyant, à une distance active (V1) de la première articulation (24) de manière articulée sur le support (16) et agissant sur le levier intermédiaire (23) et le servomoteur de levier d'appui-tête (M4) s'appuyant à une distance active (V2) de la deuxième articulation (25) de manière articulée sur le levier intermédiaire (23) et agissant sur le levier d'appui-tête (27).

3. Fauteuil de traitement pour soins médicaux ou dentaires selon la revendication 2,
**caractérisé en ce que**
le servomoteur de levier intermédiaire (M3) agit sur la deuxième articulation (25).

4. Fauteuil de traitement pour soins médicaux ou dentaires selon la revendication 2 ou la revendication 3,
**caractérisé en ce que**
le servomoteur de levier d'appui-tête (M4) agit sur un bras transversal (23c) du levier intermédiaire (23), le bras transversal (23c) s'éloignant vers le côté tourné vers le levier d'appui-tête (27) dans la zone d'extrémité tournée vers la deuxième articulation (25) du levier intermédiaire (23).

5. Fauteuil de traitement pour soins médicaux ou dentaires selon l'une quelconque des revendications précédentes,
**caractérisé en ce que**
le levier d'appuie-tête (27) forme un angle avec un bras transversal (27c) qui est éloigné, par exemple en formant un angle ou une courbe, par rapport au côté tourné vers le levier intermédiaire (23) dans la deuxième zone d'extrémité tournée vers la deuxième articulation (25).

6. Fauteuil de traitement pour soins médicaux ou dentaires selon l'une quelconque des revendications précédentes,
**caractérisé en ce que**
les points de liaison entre les servomoteurs (M3, M4) et les leviers (23, 27) sont formés par des articulations (25, 31, 32, 33), de préférence avec des axes d'articulation qui traversent les yeux d'articulation correspondants.

7. Fauteuil de traitement pour soins médicaux ou dentaires selon l'une quelconque des revendications précédentes,
**caractérisé en ce que**
les leviers (23, 27) présentent chacun au moins deux bras de levier (23a, 27a) à une distance transversale l'un de l'autre, qui sont reliés entre eux par une entretoise transversale (23b, 27b).

8. Fauteuil de traitement pour soins médicaux du dentaires selon l'une quelconque des revendications précédentes,
**caractérisé en ce que**
t'appui-tête (7) peut être déplacé de façon à ce qu'il y ait une transition en alignement du coussin d'appui-tête avec le coussin du dossier lorsque le coussin d'appui-tête (21) est repoussé directement ou à proximité contre le coussin de dossier.

9. Fauteuil de traitement pour soins médicaux ou dentaires selon revendication 8,
**caractérisé en ce que**
le dossier (4) présente, en son extrémité libre, un évidement dans lequel l'appui-tête (7) peut coulisser.
